# EUROPÄISCHE PATENTSCHRIFT

(11) **EP 4 176 132 B1**
(45) Veröffentlichungstag und Bekanntmachung des Hinweises auf die Patenterteilung: **07.08.2024**
(21) Anmeldenummer: 21731089.5
(22) Anmeldetag: 02.06.2021
(51) Int. Cl.: E01B 27/17, E01B 27/16

(54) **VERFAHREN UND MASCHINE MIT EINEM STOPFAGGREGAT**
METHOD AND MACHINE COMPRISING A TAMPING ASSEMBLY
PROCÉDÉ ET MACHINE COMPRENANT UN ENSEMBLE DE TASSEMENT

(30) Priorität: 03.07.2020 AT 505672020
(43) Veröffentlichungstag der Anmeldung: 10.05.2023
(73) Patentinhaber: Plasser & Theurer Export von Bahnbaumaschinen Gesellschaft m.b.H., 1010 Wien (AT)
(72) Erfinder: HOFSTÄTTER, Josef, 4048 Puchenau (AT)
(86) Internationale Anmeldenummer: PCT/EP2021/064809
(87) Internationale Veröffentlichungsnummer: WO 2022/002521

(56) Entgegenhaltungen:
- EP-A1- 0 775 779
- EP-A1- 1 070 787
- EP-B1- 0 775 779
- EP-B1- 1 070 787
- AT-A4- 513 034

## Beschreibung

### Technisches Gebiet

Die Erfindung betrifft ein Verfahren zum Unterstopfen von in einem Schotterbett gelagerten Schwellen eines Gleises mittels eines Stopfaggregats zum gleichzeitigen Unterstopfen von mehreren unmittelbar hintereinander positionierten Schwellen, mit mehreren in einer Arbeitsrichtung unmittelbar hintereinander angeordneten und unabhängig voneinander höhenverstellbaren, Stopfpickel aufweisenden Stopfeinheiten zum jeweiligen Unterstopfen einer Schwelle, wobei in einem Stopfzyklus zunächst eine erste Gruppe von nicht unmittelbar hintereinander angeordneten Stopfeinheiten in das Schotterbett abgesenkt, beigestellt und wieder angehoben wird. Zudem betrifft die Erfindung eine Maschine zur Durchführung des Verfahrens.

### Stand der Technik

Zur Wiederherstellung bzw. Erhaltung einer vorgegebenen Gleislage werden Gleise mit Schotterbettung regelmäßig mittels einer Stopfmaschine bearbeitet. Dabei befährt die Stopfmaschine das Gleis und hebt den aus Schwellen und Schienen gebildeten Gleisrost mittels eines Hebe-/Richtaggregats auf ein Sollniveau. Eine Fixierung der neuen Gleislage erfolgt durch Unterstopfen der Schwellen mittels eines Stopfaggregats. Das Stopfaggregat umfasst Stopfwerkzeuge mit Stopfpickeln, die bei einem Stopfvorgang mit einer Schwingung beaufschlagt in das Schotterbett eintauchen und zueinander beigestellt werden. Dabei wird der Schotter unterhalb der jeweiligen Schwelle verdichtet.

Insbesondere Strecken-Stopfmaschinen nutzen Stopfaggregate zum gleichzeitigen Unterstopfen mehrerer Schwellen. Die damit erreichte hohe Bearbeitungsgeschwindigkeit ermöglicht die Durcharbeitung eines Gleises in kurzen Sperrpausen. Moderne Stopfmaschine zeichnen sich zudem durch geringe Verschleißwirkungen sowohl auf das Stopfaggregat als auch auf den Schotter aus.

Aus der AT 513 034 A1 ist eine gattungsgemäße Maschine mit zumindest zwei hintereinander angeordneten Stopfeinheiten bekannt. Jede Stopfeinheit ist höhenverstellbar in einem gemeinsamen Aggregatträger angeordnet. Ein Stopfzyklus beginnt mit dem gemeinsamen Absenken der Stopfeinheiten. Diese gemeinsame Absenkung von aneinandergrenzenden Stopfeinheiten zum Unterstopfen von in Maschinenlängsrichtung benachbarten Schwellen erfolgt dabei zeitverzögert. Damit wird insbesondere das Eintauchen von unmittelbar benachbarten, in ein gemeinsames Schwellenfach eintauchenden Stopfpickel erleichtert. In EP 0 775 779 A1 wird ein Stopfaggregat für Gleisstopfmaschinen zum Unterstopfen einer Gruppe von benachbarten Schwellen eines Gleises offenbart, wobei ein erster von unabhängig voneinander höhenverstellbare Werkzeugträger, die in Gleislängsrichtung hintereinander angeordnet sind, drei in Maschinenlängsrichtung hintereinander angeordnete Stopfwerkzeuge mit Stopfpickel aufweist und ein zweiter Werkzeugträger zwei in Maschinenlängsrichtung hintereinander angeordnete Stopfwerkzeuge aufweist, dessen Beistellantrieb für eine erste Beistellbewegung der beiden Stopfwerkzeuge zueinander und eine zweite Beistellbewegung voneinander ausgebildet ist. EP 1 070 787 A1 beschreibt ein Stopfaggregat ausgestattet mit um horizontale Schwenkachsen verschwenkbare und in Gleisquerrichtung paarweise angeordneten Stopfpickeln, die auf zwei hintereinander angeordneten unabhängig voneinander höhenverstellbaren Stopfwerkzeugträgern gelagert sind, umfassend ein Paar von Stopfpickeln zum Eintauchen in ein endseitiges Schwellenfach und ein Paar von Zwillingsstopfpickeln zum Eintauchen in ein dem jeweiligen endseitigen Schwellenfach benachbarten Schwellenfach. Ein dritter unabhängig höhenverstellbarer Stopfwerkzeugträger ist mittig zwischen den beiden anderen Stopfwerkzeugträgern angeordnet umfassend voneinander beistellbare Paare von Zwillingsstopfpickel.

### Darstellung der Erfindung

Der Erfindung liegt die Aufgabe zugrunde, ein Verfahren der eingangs genannten Art dahingehend zu verbessern, dass eine besonders schonende Bearbeitung des Schotterbettes möglich ist. Zudem soll eine entsprechend verbesserte Maschine zur Durchführung des Verfahrens angegeben werden.

Erfindungsgemäß werden diese Aufgaben gelöst durch die Merkmale der unabhängigen Ansprüche 1 und 7. Abhängige Ansprüche geben vorteilhafte Ausgestaltungen der Erfindung an.

Dabei wird zweite Gruppe von nicht unmittelbar hintereinander angeordneten Stopfeinheiten in das Schotterbett abgesenkt, beigestellt und wieder angehoben, wild, wobei die Stopfpickel der zweiten Gruppe erst dann in ein jeweiliges Schwellenfach eintauchen, wenn die Stopfpickel der ersten Gruppe keinen Kontakt mehr mit dem Schotterbett haben, und wobei vor Beginn eines nächsten Stopfzyklus das Stopfaggregat in Arbeitsrichtung weiterbewegt wird. Das Verfahren bezieht sich auf ein Reihen-Stopfaggregat, das gewöhnlich zum gleichzeitigen Unterstopfen mehrerer unmittelbar hintereinanderliegender Schwellen genutzt wird. Im Unterschied zu dieser herkömmlichen Arbeitsweise erfolgt beim erfindungsgemäßen Betrieb des Stopfaggregats keine gleichzeitige Unterstopfung der unterhalb des Aggregats befindlichen Schwellen. Konkret gliedert sich ein derart modifizierter Stopfzyklus in eine Abfolge von Stopfvorgängen mit gruppierten Stopfeinheiten. Abgeschlossen wird der jeweilige Stopfzyklus mit einer Vorwärtsbewegung des Stopfaggregats in Arbeitsrichtung, um einen neuen Stopfzyklus zu beginnen.

Bei der erfindungsgemäßen Betriebsart unterstopfen die abgesenkten Stopfeinheiten nie unmittelbar hintereinanderliegende Schwellen. Während eines Stopfzyklus besteht immer ein Bearbeitungsabstand von zumindest zwei Schwellenteilungen. Damit wird vermieden, dass zwei Stopfwerkzeuge in unmittelbarer Nähe gleichzeitig auf dieselben Schotterkörner einwirken. Auf diese Weise werden sowohl die Komponenten des Stopfaggregats als auch die beim Stopfvorgang mobilisierten Schotterkörne geschont. Resultat ist neben einer längeren Standzeit der Stopfwerkzeuge eine Reduktion des Schotterabriebs. Zudem wird das Eintauchverhalten der Stopfwerkzeuge verbessert.

In einer Weiterbildung des Verfahrens werden ein Höhenstellantrieb und ein Vibrationsantrieb der jeweiligen Stopfeinheit mittels einer gemeinsamen Steuerungseinrichtung angesteuert. Eine Änderung der Höhenstellung und der Vibrationsbeaufschlagung der jeweiligen Stopfeinheit erfolgt dabei aufeinander abgestimmt durch eine gemeinsame Ansteuerung. Eine zusätzliche Sensorik zur Erfassung der jeweiligen Höhenstellung ist nicht erforderlich, aber vorteilhaft.

Vorteilhaft ist es zudem, wenn Stopfwerkzeuge der jeweiligen Stopfeinheiten mittels eines verstellbaren Vibrationsantriebs in Schwingung versetzt werden und wenn für den jeweiligen Vibrationsantrieb in Abhängigkeit einer Höhenstellung der zugeordneten Stopfeinheit eine variable Schwingungsfrequenz vorgegeben wird. Auf diese Weise ist die Schwingungsfrequenz bei einer angehobenen Stopfeinheit reduzierbar, um Lärm zu mindern und die bewegten Komponenten zu schonen.

Günstigerweise werden die Stopfwerkzeuge während eines Tauchvorgangs in das Schotterbett mit einer höheren Schwingungsfrequenz beaufschlagt als während eines Beistellvorgangs. Insbesondere bei einem harten Schotterbett wird mit einer erhöhten Schwingungsfrequenz der Eintauchwiderstand reduziert, indem verkrustete Strukturen aufgebrochen und die Schotterkörner in einen fließähnlichen Zustand versetzt werden. Der Beistellvorgang selbst erfolgt mit der optimalen Schwingungsfrequenz (ca. 35 Hz).

In einer vorteilhaften Ausprägung des Verfahrens werden während eines Stopfzyklus in einem Verfahrensschritt zumindest zwei Stopfeinheiten, die nicht unmittelbar hintereinander angeordnet sind, gemeinsam abgesenkt, wobei in einem vorherigen oder nachfolgenden Verfahrensschritt eine dazwischen angeordnete Stopfeinheit abgesenkt wird. Auf diese Weise werden während eines Stopfzyklus alle Schwellen unterhalb des Stopfaggregats unterstopft.

Eine andere Ausprägung sieht vor, dass während eines Stopfzyklus zumindest zwei Stopfeinheiten, die nicht unmittelbar hintereinander angeordnet sind, gemeinsam abgesenkt werden und dass unmittelbar danach das Stopfaggregat für einen nächsten Stopfzyklus um eine Schwellenteilung in Arbeitsrichtung bewegt wird. Bei dieser Betriebsart wird jede Schwelle mehrmals unterstopft, um eine Schotterverdichtung mit hoher Qualität sicherzustellen. Sinnvoll ist eine solche Mehrfachstopfung insbesondere bei Gleisneulagen mit noch nicht vorverdichtetem Schotterbett.

Eine erfindungsgemäße Maschine umfasst ein Stopfaggregat zum gleichzeitigen Unterstopfen von mehreren unmittelbar hintereinander positionierten Schwellen eines Gleises mittels mehrerer unmittelbar hintereinander angeordneter Stopfeinheiten, wobei jede Stopfeinheit einen mittels eines Höhenstellantriebs höhenverstellbaren Werkzeugträger umfasst, auf dem gegenüberliegende Stopfwerkzeuge gelagert sind, welche über Antriebe in Schwingung versetzbar und zueinander bestellbar sind. Dabei ist die Maschine in der Weise zur Ausführung eines der beschriebenen Verfahrens eingerichtet, dass alle Höhenstellantriebe mit einer gemeinsamen Steuerungseinrichtung verbunden sind und dass in der Steuerungseinrichtung für die Höhenstellantriebe der unmittelbar hintereinander angeordneten Stopfeinheiten Steuersignale für zeitlich gestaffelte Absenk- und Hebevorgänge hinterlegt sind. Zum Einsatz kommt ein Reihen-Stopfaggregat, dessen Ansteuerung für die vorliegende Erfindung modifiziert ist. Auf diese Weise sind die Stopfvorgänge der hintereinander angeordneten Stopfeinheiten mittels der Steuerungseinrichtung aufeinander abgestimmt.

Vorteilhafterweise ist jeder Höhenstellantrieb mit einer Wegmesseinrichtung gekoppelt, die mit der Steuerungseinrichtung verbunden ist. Jede Wegmesseinrichtung liefert ein Wegmesssignal für die Höhenlage eines zugeordneten Werkzeugträgers. Damit sind die Absenk- und Hebevorgänge der einzelnen Stopfeinheiten genau aufeinander abstimmbar. Beispielsweise beginnt der Absenkvorgang der zweiten Gruppe von Stopfeinheiten bereits kurz vor Beendigung des Anhebens der ersten Gruppe von Stopfeinheiten. Das verkürzt den jeweiligen Stopfzyklus, ohne die angeführten Vorteile zu schmälern.

Eine weitere Verbesserung sieht vor, dass die Steuerungseinrichtung mit einer Maschinensteuerung zum Ansteuern eines Fahrantriebs der Maschine gekoppelt ist. Auch diese Maßnahme führt zu einer Optimierung des gesamten Arbeitsvorgangs, indem die Vorfahrt der Maschine automatisch eingeleitet wird, sobald während eines Stopfzyklus der Kontakt zwischen Stopfwerkzeug und Schotterbett beendet ist.

Sinnvollerweise bilden quer zur Maschinenlängsrichtung mehrere nebeneinander angeordnete Stopfwerkzeuge samt zugeordneter Beistellzylinder eine gemeinsam ansteuerbare Beistellgruppe. Das betrifft die nebeneinander angeordneten Stopfeinheiten, die eine Schwelle beidseits der beiden Schienen des Gleises unterstopfen. Im Betrieb erfolgt eine gemeinsame Ansteuerung der Beistellgruppen, um entlang einer Schwelle einen gleichmäßigen Verdichtungsvorgang sicherzustellen.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Maschine mit Stopfaggregat
- Fig. 2: Stopfaggregat zum Unterstopfen von drei Schwellen
- Fig. 3: Stopfaggregat in Vorderansicht
- Fig. 4: Stopfaggregat zum Unterstopfen von vier Schwellen
- Fig. 5: Stopfaggregat gemäß Fig. 2 mit abwechselnder Aktivierung der Stopfeinheiten
- Fig. 6: Stopfaggregat gemäß Fig. 2 mit Aktivierung der vorderen und hinteren Stopfeinheiten zur mehrfachen Unterstopfung der jeweiligen Schwelle

### Beschreibung der Ausführungsformen

Die in Fig. 1 dargestellte Maschine 1 ist als Streckenstopfmaschine zum Unterstopfen von drei in einem Schotterbett 2 eines Gleises 3 gelagerten Schwellen 4 ausgebildet. Die Maschine 1 umfasst einen auf Schienenfahrwerken 5 gestützten Maschinenrahmen 6, auf dem ein Reihen-Stopfaggregat 7 befestigt ist. Zudem umfasst die Maschine 1 ein Hebe/Richtaggregat 8 zum Heben und Richten des aus Schwellen 4 und Schienen 9 gebildeten Gleisrostes. Mit einem Messsystem 10 wird eine aktuelle Schienenlage erfasst.

Das Stopfaggregat 7 ist mittels einer Justiervorrichtung 11 am Maschinenrahmen 6 befestigt. Es umfasst einen Aggregatrahmen 12 mit Führungen 13 und mehrere Stopfeinheiten 14. In einer nicht dargestellten Variante ist jeder Stopfeinheit 14 ein eigener Aggregatrahmen 12 zugeordnet. Jede Stopfeinheit 14 umfasst einen Werkzeugträger 15, der mittels eines Höhenstellantriebs 16 höhenverstellbar auf den zugeordneten Führungen 13 gelagert ist. Am jeweiligen Werkzeugträger 15 sind in einer Maschinenlängsrichtung 17 gegenüberliegende Stopfwerkzeuge 18 schwenkbar gelagert.

Zudem ist am jeweiligen Werkzeugträger 15 ein Vibrationsantrieb 19 angeordnet, mit dem die Stopfwerkzeuge 18 über Beistellzylinder 20 gekoppelt sind. In einer nicht dargestellten alternativen Variante ist zwischen Werkzeugträger 15 und dem jeweiligen Stopfwerkzeug 18 ein Hydraulikzylinder angeordnet, der sowohl als Vibrationsantrieb 19 als auch als Beistellantrieb 20 eingerichtet ist. Zur Vibrationserzeugung ist der Hydraulikzylinder mit einem pulsierenden Hydraulikdruck beaufschlagt. Während eines Beistellvorgangs überlagert der pulsierende Hydraulikdruck den mittels Hydraulikzylinder erzeugten Beistelldruck.

Jedes Stopfwerkzeug 18 umfasst einen Schwenkhebel 21 mit einem oberen und einem unteren Hebelarm. Der Schwenkhebel 21 ist am zugeordneten Werkzeugträger 15 gelagert, wobei der obere Hebelarm mit dem zugeordneten Beistellantrieb 20 verbunden ist. Am freien unteren Hebelarm sind gewöhnlich zwei Stopfpickel 22 befestigt.

Die gegenüberliegenden Stopfpickel 22 der jeweiligen Stopfeinheit 14 weisen in einer Ausgangsstellung (Fig. 2) gegenüber einer mittigen Vertikalebene 23 den gleichen Abstand auf. Der Abstand zwischen den mittigen Vertikalebenen 23 der hintereinander angeordneten Stopfeinheiten 14 entspricht der geringsten Schwellenteilung t der zu unterstopfenden Schwellen 4. Die Dimensionierung der Stopfeinheiten 14 in Maschinenlängsrichtung 17 richtet sich somit nach dieser geringsten Schwellenteilung t. Das in Fig. 1 dargestellte Reihen-Stopfaggregat 7 wird gewöhnlich zum gleichzeitigen Unterstopfen von drei hintereinander positionierten Schwellen 4 eingesetzt. Die vorliegende Erfindung betrifft eine modifizierte Arbeitsweise, welche eine besonders schonende Bearbeitung des Schotterbetts 2 sicherstellt.

Dabei sind die Höhenstellantriebe 16 mittels einer gemeinsamen Steuerungseinrichtung 24 angesteuert, wobei in der Steuerungseinrichtung 24 Steuersignale für zeitlich gestaffelte Absenk- und Hebevorgänge hinterlegt sind. Zur Erfassung der Höhenposition des jeweiligen Werkzeugträgers 15 ist jedem Höhenstellantrieb 16 eine Wegmesseinrichtung 25 zugeordnet. Diese umfasst beispielweise ein Seil mit einem Seilzugsensor. Alternativ dazu oder ergänzend ist eine Positionserfassung im Höhenstellantrieb 16 integriert, zum Beispiel als Wegmessung eines Kolbens in einem Hydraulikzylinder.

Während eines Stopfzyklus werden die Höhenstellantriebe 16 mittels der Steuerungseinrichtung 24 auf Basis der Steuersignale zeitlich gestaffelt angesteuert. Konkret wird zunächst eine erste Gruppe von nicht unmittelbar hintereinander angeordneten Stopfeinheiten angesteuert. Erfindungsgemäß tauchen die Stopfpickel 22 einer zweiten Gruppe von nicht unmittelbar hintereinander angeordneten Stopfeinheiten erst dann in das jeweilige Schwellenfach ein, wenn die Stopfpickel 22 der ersten Gruppe keinen Kontakt mehr mit dem Schotter haben. Abgeschlossen wird ein Stopfzyklus mit einer Vorfahrt der Maschine 1 in einer Arbeitsrichtung 26, um das Stopfaggregat 7 über den nächsten zu unterstopfenden Schwellen 4 zu positionieren. Bei sogenannten kontinuierlich arbeitenden Stopfmaschinen ist das Stopfaggregat 7 auf einem separaten Maschinenrahmen 6 (Stopfsatelliten) angeordnet. Dieser separate Maschinenrahmen 6 ist am Hauptrahmen der Maschine 1 längsverschiebbar befestigt. Eine Neupositionierung des Stopfaggregats 7 über dem Gleis 3 erfolgen durch eine Vorwärtsbewegung der Maschine 1 und eine Relativverschiebung des separaten Maschinenrahmens 6 gegenüber dem Hauptrahmen.

In Fig. 3 ist ersichtlich, dass jeder Schiene 9 des Gleises 3 zwei separat absenkbare Stopfeinheiten 14 zugeordnet sind. Somit umfasst das Stopfaggregat 7 in einer Reihe vier nebeneinander angeordnete Stopfeinheiten 14. In einer vereinfachten, nicht dargestellten Variante ist jeder Schiene 9 eine kombinierte Stopfeinheit 14 mit schieneninnenseitigen Stopfwerkzeugen 18 und schienenaußenseitigen Stopfwerkzeugen 18 zugeordnet. In diesem Fall umfasst das Stopfaggregat in einer Reihe zwei nebeneinander angeordnete kombinierten Stopfeinheiten 14. Zum Unterstopfen einer Schwelle 4 bilden die nebeneinander angeordnete Stopfeinheiten 14 Beistellgruppen, deren Stopfpickel 22 gemeinsam abgesenkt und gemeinsam beigestellt werden.

Ein Stopfaggregat 7 mit vier unmittelbar hintereinander angeordneten Reihen an Stopfeinheiten 14 ist in Fig. 4 dargestellt. Dabei sind in Arbeitsrichtung 26 gesehen die Stopfeinheiten 14 der ersten und dritten Reihe zur ersten Gruppe zusammengefast. In der Darstellung sind diese Stopfeinheiten 14 in das Schotterbett 2 eingetaucht. Die Stopfeinheiten 14 der zweiten und vierten Reihe bilden die zweite Gruppe, die danach in das Schotterbett 2 eintaucht.

In einer anderen Variante bilden die schienenaußenseitigen Stopfeinheiten 14 der ersten und dritten Reihen und die schieneninnenseitigen Stopfeinheiten 14 der zweiten und vierten Reihe die erste Gruppe. Die anderen Stopfeinheiten 14 bilden die zweite Gruppe. Auch auf diese Weise ist sichergestellt, dass ausschließlich nicht unmittelbar hintereinander angeordnete Stopfeinheiten 14 gleichzeitig in das Schotterbett 2 abgesenkt werden. Dabei unterstopft jede Stopfeinheit 14 die Schwelle 4, über der sie positioniert ist. Durch das Weiterbewegen des Stopfaggregats 7 in Arbeitsrichtung 26 erfolgt eine komplette Stopfung des Gleises 3.

Anhand der Fig. 5 wird die Bearbeitung eines Gleises 3 mit einem Stopfaggregat 7 beschrieben, das drei Reihen an Stopfeinheiten 14 aufweist. Die beiden oberen Bilder zeigen zwei Verfahrensschritte eines Stopfzyklus. Dabei bleibt das Stopfaggregat 7 über derselben Stelle des Gleises 3 positioniert. Im ersten Schritt wird eine erste Gruppe von Stopfeinheiten 14 abgesenkt, beigestellt und wieder angehoben. Das sind die Stopfeinheiten 14 der vorderen und der hinteren Reihe. Somit umfasst die erste Gruppe acht Stopfeinheiten 14, wobei in der vorderen und hinteren Reihe jeweils vier nebeneinander angeordnet sind.

Im Bild darunter befinden sich die Stopfeinheiten 14 der ersten Gruppe wieder in der angehobenen Ausgangslage. Im zweiten Schritt des Stopfzyklus werden als zweite Gruppe die mittleren Stopfeinheiten 14 abgesenkt, beigestellt und wieder angehoben. Im gezeigten Beispiel sind das vier nebeneinander angeordnete Stopfeinheiten 14. Beendet wird der Stopfzyklus, indem das Stopfaggregat 7 in Arbeitsrichtung 26 um drei Schwellenteilungen t weiterbewegt wird. In den beiden unteren Bildern sind die beiden Bearbeitungsschritte des nächsten Stopfzyklus dargestellt. Durch eine entsprechend weitergeführte Bearbeitung erfolgt eine Stopfung des gesamten Gleises 3, wobei jede Schwelle 4 einmal unterstopft wird.

Eine alternative Arbeitsweise wird anhand von Fig. 6 erläutert. Hier kommen bei jedem Stopfzyklus nur die vorderen und hinteren Stopfeinheiten 14 zum Einsatz. Die mittleren Stopfeinheiten 14 bleiben deaktiviert. In den vier Bildern sind vier Stopfzyklen dargestellt, wobei jeder Stopfzyklus mit einer Vorwärtsbewegung des Stopfaggregats 7 um eine Schwellenteilung t beendet wird. Auf diese Weise wird jede Schwelle 4 zweimal unterstopft, zuerst mit den vorderen Stopfeinheiten 14 und beim übernächsten Stopfzyklus mit den hinteren Stopfeinheiten 14. Eine solche zweimalige Unterstopfung ist insbesondere bei Gleisneulagen sinnvoll, um eine anfangs lockere Schotterbettung 2 optimal zu verdichten. Dasselbe gilt bei Gleisanhebungen mit großen Hebewerten mit vorheriger Einbringung von neuem oder gereinigtem Schotter.

Die Steuerungsrichtung 24 ist für die verschiedenen Arbeitsweisen eingerichtet. Dabei wird jeder Stopfzyklus durch ein auslösendes Signal eingeleitet. In einer einfachen Ausprägung wird das Signal mittels eines Bedienelements ausgelöst, das von einer Bedienperson betätigt wird. Wenn die Maschine 1 mit einer Sensorik zur Erfassung von Gleisobjekten (Schwellen 4, Schienen 9, Hindernisse etc.) ausgestattet ist, kann eine automatisierte oder teilautomatisierte Ansteuerung erfolgen. Dabei werden Stopfpositionen mittels der Sensoren automatisch erkannt und das Stopfaggregat 7 mittels Antriebe an die richtige Stelle bewegt. Sobald die Stopfeinheiten 14 richtig positioniert sind, wird ein Stopfzyklus aktiviert.

Durch die in der Steuerungseinrichtung 24 hinterlegten Steuersignale erfolgen die Absenk- und Hebevorgänge der Stopfeinheiten 14 in der vorgegebenen Abfolge, die der gewählten Arbeitsweise entspricht. Die Kopplung der Steuerungseinrichtung 24 mit einer Maschinensteuerung 27 ermöglicht zudem eine automatisierte Vorwärtsbewegung des Stopfaggregats 7. Dabei meldet die Steuerungseinrichtung 24 der Maschinensteuerung 27, dass sich alle Stopfeinheiten 14 wieder in angehobener Position befinden. Die Maschinensteuerung 27 aktiviert daraufhin einen Fahrantrieb, der die Maschine 1 (Gleisbaumaschine oder Stopfsatelliten) vorwärtsbewegt.

## Patentansprüche

1. Verfahren zum Unterstopfen von in einem Schotterbett (2) gelagerten Schwellen (4) eines Gleises (3) mittels eines Stopfaggregats (7) zum gleichzeitigen Unterstopfen von mehreren unmittelbar hintereinander positionierten Schwellen (4), mit mehreren in einer Arbeitsrichtung (26) unmittelbar hintereinander angeordneten und unabhängig voneinander höhenverstellbaren, Stopfpickel (22) aufweisenden Stopfeinheiten (14) zum jeweiligen Unterstopfen einer Schwelle (4), wobei in einem Stopfzyklus zunächst eine erste Gruppe von nicht unmittelbar hintereinander angeordneten Stopfeinheiten (14) in das Schotterbett (2) abgesenkt, beigestellt und wieder angehoben wird, **dadurch gekennzeichnet, dass** eine zweite Gruppe von nicht unmittelbar hintereinander angeordneten Stopfeinheiten (14) in das Schotterbett abgesenkt, beigestellt und wieder angehoben wird, wobei die Stopfpickel (22) der zweiten Gruppe erst dann in ein jeweiliges Schwellenfach eintauchen, wenn die Stopfpickel (22) der ersten Gruppe keinen Kontakt mehr mit dem Schotterbett (2) haben, und dass vor Beginn eines nächsten Stopfzyklus das Stopfaggregat (7) in Arbeitsrichtung (26) weiterbewegt wird.

2. Verfahren nach Anspruch 1, **dadurch gekennzeichnet, dass** ein Höhenstellantrieb (16) und ein Vibrationsantrieb (19) der jeweiligen Stopfeinheit (14) mittels einer gemeinsamen Steuerungseinrichtung (24) angesteuert werden.

3. Verfahren nach Anspruch 1 oder 2, **dadurch gekennzeichnet, dass** Stopfwerkzeuge (18) der jeweiligen Stopfeinheiten (14) mittels eines verstellbaren Vibrationsantriebs (19) in Schwingung versetzt werden und dass für den jeweiligen Vibrationsantrieb (19) in Abhängigkeit einer Höhenstellung der zugeordneten Stopfeinheit (14) eine variable Schwingungsfrequenz vorgegeben wird.

4. Verfahren nach Anspruch 3, **dadurch gekennzeichnet, dass** die Stopfwerkzeuge (18) während eines Tauchvorgangs in das Schotterbett (2) mit einer höheren Schwingungsfrequenz beaufschlagt werden als während eines Beistellvorgangs.

5. Verfahren nach einem der Ansprüche 1 bis 4, **dadurch gekennzeichnet, dass** während eines Stopfzyklus in einem Verfahrensschritt zumindest zwei Stopfeinheiten (14), die nicht unmittelbar hintereinander angeordnet sind, gemeinsam abgesenkt werden, und dass in einem vorherigen oder nachfolgenden Verfahrensschritt eine dazwischen angeordnete Stopfeinheit (14) abgesenkt wird.

6. Verfahren nach einem der Ansprüche 1 bis 4, **dadurch gekennzeichnet, dass** während eines Stopfzyklus zumindest zwei Stopfeinheiten (14), die nicht unmittelbar hintereinander angeordnet sind, gemeinsam abgesenkt werden und dass unmittelbar danach das Stopfaggregat (7) für einen nächsten Stopfzyklus um eine Schwellenteilung (t) in Arbeitsrichtung bewegt wird.

7. Maschine (1) mit einem Stopfaggregat (7) zum gleichzeitigen Unterstopfen von mehreren unmittelbar hintereinander positionierten Schwellen (4) eines Gleises (3) mittels mehrerer unmittelbar hintereinander angeordneter Stopfeinheiten (14), wobei jede Stopfeinheit (14) einen mittels eines Höhenstellantriebs (16) höhenverstellbaren Werkzeugträger (15) umfasst, auf dem gegenüberliegende Stopfwerkzeuge (18) gelagert sind, welche über Antriebe (19, 20) in Schwingung versetzbar und zueinander bestellbar sind, **dadurch gekennzeichnet, dass** die Maschine (1) in der Weise zur Ausführung eines Verfahrens nach einem der Ansprüche 1 bis 6 eingerichtet ist, dass alle Höhenstellantriebe (16) mit einer gemeinsamen Steuerungseinrichtung (24) verbunden sind und dass in der Steuerungseinrichtung (24) für die Höhenstellantriebe (16) der unmittelbar hintereinander angeordneten Stopfeinheiten (14) Steuersignale für zeitlich gestaffelte Absenk- und Hebevorgänge hinterlegt sind.

8. Maschine (1) nach Anspruch 7, **dadurch gekennzeichnet, dass** jeder Höhenstellantrieb (16) mit einer Wegmesseinrichtung (25) gekoppelt ist und dass jede Wegmesseinrichtung (25) mit der Steuerungseinrichtung (24) verbunden ist.

9. Maschine (1) nach Anspruch 7 oder 8, **dadurch gekennzeichnet, dass** die Steuerungseinrichtung (24) mit einer Maschinensteuerung (27) zum Ansteuern eines Fahrantriebs der Maschine (1) gekoppelt ist.

10. Maschine (1) nach einem der Ansprüche 7 bis 9, **dadurch gekennzeichnet, dass** quer zur Maschinenlängsrichtung (17) mehrere nebeneinander angeordnete Stopfwerkzeuge (18) samt zugeordneter Beistellzylinder (20) eine gemeinsam ansteuerbare Beistellgruppe bilden.

## Claims

1. A method for tamping sleepers (4) of a track (3) supported in a ballast bed (2) by means of a tamping unit (7) for the simultaneous tamping of a plurality of sleepers (4) positioned directly one behind the other, with a plurality of tamping unit segments (14) arranged directly one behind the other in a direction of work (26) and adjustable in height independently of each other for the respective tamping of a sleeper (4) and having tamping tines (22), wherein in a tamping cycle, a first group of tamping unit segments (14) not arranged directly one behind the other is first lowered into the ballast bed (2), squeezed and raised again, **characterised in that** a second group of tamping unit segments (14) not arranged directly one behind the other is lowered into the ballast bed, squeezed and raised again, wherein the tamping tines (22) of the second group only penetrate the respective sleeper crib when the tamping tines (22) of the first group are no longer in contact with the ballast bed (2) and the tamping unit (7) is moved further in the direction of work (26) before the start of a next tamping cycle.

2. A method according to claim 1, **characterised in that** a height-adjustment drive (16) and a vibration drive (19) of the respective tamping unit segment (14) are actuated by means of a shared control equipment (24).

3. A method according to claim 1 or 2, **characterised in that** the tamping tools (18) of the respective tamping unit segments (14) are set in vibration by means of an adjustable vibration drive (19) and a variable vibration frequency is predefined for the respective vibration drive (19) depending on a height position of the associated tamping unit segment (14).

4. A method according to claim 3, **characterised in that** the tamping tools (18) are subjected to a higher vibration frequency during penetration of the ballast bed (2) than during squeezing.

5. A method according to one of the claims 1 to 4, **characterised in that** at least two tamping unit segments (14) not arranged directly one behind the other are lowered together during a tamping cycle in one step of the method, and a tamping unit segment (14) arranged in between is lowered in a previous or subsequent step of the method.

6. A method according to one of the claims 1 to 4, **characterised in that** at least two tamping unit segments (14) not arranged directly one behind the other are lowered together during a tamping cycle and immediately afterwards, the tamping unit (7) is moved by one sleeper spacing (t) in the direction of work for a next tamping cycle.

7. A machine (1) with a tamping unit (7) for the simultaneous tamping of a plurality of sleepers (4) of a track (3) positioned directly one behind the other by means of a plurality of tamping unit segments (14) arranged one behind the other, each tamping unit segment (14) comprising a tamping tool carrier (15) which can be adjusted in height by means of a height-adjustment drive (16) on which opposing tamping tools (18) are mounted, whereby the tamping tools can be set in vibration via drives (19, 20) and can be squeezed towards each other, **characterised in that** the machine (1) is adapted to carry out a method according to one of the claims 1 to 6 in such a way that all height-adjustment drives (16) are connected with a shared control equipment (24) and control signals for staggered lowering and lifting processes are stored in the control equipment (24) for the height-adjustment drives (16) of the tamping unit segments (14) arranged directly one behind the other.

8. A machine (1) according to claim 7, **characterised in that** each height-adjustment drive (16) is coupled to a distance measuring equipment (25) and each distance measuring equipment (25) is connected to the control equipment (24).

9. A machine (1) according to claim 7 or 8, **characterised in that** the control equipment (24) is coupled to a machine control (27) for actuating a traction drive of the machine (1).

10. A machine (1) according to one of the claims 7 to 9, **characterised in that** several tamping tools (18) arranged next to each other crosswise to the longitudinal direction of the machine (17), together with the associated squeezing cylinders (20), form a jointly actuatable squeezing group.

## Revendications

1. Procédé de bourrage inférieur de traverses (4) logées dans un lit de ballast (2) d'une voie ferrée (3) au moyen d'un module de bourrage (7) pour le bourrage inférieur simultané de plusieurs traverses (4) positionnées directement l'une derrière l'autre, avec plusieurs unités de bourrage (14) disposées directement l'une derrière l'autre dans un sens de travail (26) et réglables en hauteur indépendamment l'une de l'autre, présentant des pics de bourrage (22) pour le bourrage inférieur respectif d'une traverse (4), **dans lequel** un premier groupe d'unités de bourrage (14) non disposées directement l'une derrière l'autre est d'abord abaissé dans le lit de ballast (2), adjoint et de nouveau soulevé dans un cycle de bourrage, **caractérisé en ce qu'**un second groupe d'unités de bourrage (14) non disposées directement l'une derrière l'autre est abaissé dans le lit de ballast, adjoint et de nouveau soulevé, dans lequel les pics de bourrage (22) du second groupe s'immergent alors seulement dans une case respective lorsque les pics de bourrage (22) du premier groupe n'ont plus de contact avec le lit de ballast (2), et qu'avant le début d'un cycle de bourrage suivant, le module de bourrage (7) est davantage déplacé dans le sens de travail (26).

2. Procédé selon la revendication 1, , **caractérisé en ce qu'**un entraînement de réglage en hauteur (16) et un entraînement vibratoire (19) de l'unité de bourrage respective (14) sont commandés au moyen d'un dispositif de commande commun (24).

3. Procédé selon la revendication 1 ou 2, , **caractérisé en ce que** des outils de bourrage (18) des unités de bourrage respectives (14) sont mis en oscillation au moyen d'un entraînement vibratoire pouvant être déplacé (19) et qu'une fréquence d'oscillation variable est prédéfinie pour l'entraînement vibratoire respectif (19) en fonction d'une position en hauteur de l'unité de bourrage associée (14).

4. Procédé selon la revendication 3, , **caractérisé en ce que** les outils de bourrage (18) sont sollicités pendant un processus d'immersion dans le lit de ballast (2) avec une fréquence d'oscillation supérieure à pendant un processus d'adjonction.

5. Procédé selon une des revendications 1 à 4, , **caractérisé en ce qu'**au moins deux unités de bourrage (14) qui ne sont pas disposées directement l'une derrière l'autre sont abaissées conjointement pendant un cycle de bourrage dans une étape de procédé, et qu'une unité de bourrage (14) disposée entre elles est abaissée dans une étape de procédé antérieure ou subséquente.

6. Procédé selon une des revendications 1 à 4, , **caractérisé en ce qu'**au moins deux unités de bourrage (14) qui ne sont pas disposées directement l'une derrière l'autre sont abaissées conjointement pendant un cycle de bourrage et que le module de bourrage (7) est déplacé autour d'un dédoublement de traverse (t) dans le sens de travail directement après pour un cycle de bourrage suivant.

7. Machine (1) avec un module de bourrage (7) pour le bourrage inférieur simultané de plusieurs traverses (4) positionnées directement l'une derrière l'autre d'une voie ferrée (3) au moyen de plusieurs unités de bourrage (14) disposées directement l'une derrière l'autre, dans laquelle chaque unité de bourrage (14) comprend un porte-outil (15) réglable en hauteur au moyen d'un entraînement de réglage en hauteur (16) sur lequel des outils de bourrage opposés (18) sont logés, lesquels peuvent être mis en oscillation par le biais d'entraînements (19, 20) et peuvent être adjoints l'un à l'autre, **caractérisée en ce que** la machine (1) est configurée pour la réalisation d'un procédé selon une des revendications 1 à 6 de telle sorte que tous les entraînements de réglage en hauteur (16) sont connectés à un dispositif de commande commun (24) et que des signaux de commande pour des processus d'abaissement et de levage échelonnés dans le temps sont déposés dans le dispositif de commande (24) pour les entraînements de réglage en hauteur (16) des unités de bourrage (14) disposées directement l'une derrière l'autre.

8. Machine (1) selon la revendication 7, **caractérisée en ce que** chaque entraînement de réglage en hauteur (16) est couplé à un dispositif de mesure de déplacement (25) et que chaque dispositif de mesure de déplacement (25) est connecté au dispositif de commande (24).

9. Machine (1) selon la revendication 7 ou 8, **caractérisée en ce que** le dispositif de commande (24) est couplé à une commande de machine (27) pour la commande d'un entraînement de déplacement de la machine (1).

10. Machine (1) selon une des revendications 7 à 9, **caractérisée en ce que** plusieurs outils de bourrage (18) disposés côte à côte avec des cylindres d'adjonction associés (20) forment un groupe d'adjonction pouvant être commandé en commun transversalement à la direction longitudinale de machine (17).
